# EUROPÄISCHE PATENTSCHRIFT

(11) **EP 2 028 725 B1**
(45) Veröffentlichungstag und Bekanntmachung des Hinweises auf die Patenterteilung: **13.10.2010**
(21) Anmeldenummer: 08162503.0
(22) Anmeldetag: 18.08.2008
(51) Int. Cl.: H01R 13/04, H01R 13/405, H01R 43/16, H01R 43/24

(54) **Steckerbrücke mit Steckerhohlstift**
Connector bridge with hollow connector pin
Pont de connecteur enfichable à broche creuse

(30) Priorität: 18.12.2007 DE 202007017752 U; 30.10.2007 DE 202007015161 U; 23.08.2007 DE 202007011813 U
(43) Veröffentlichungstag der Anmeldung: 25.02.2009
(73) Patentinhaber: Kazmierczak, Udo, 51688 Wipperfürth (DE)
(72) Erfinder: Kazmierczak, Udo, 51688 Wipperfürth (DE)
(74) Vertreter: Patentanwälte Dr. Solf & Zapf

(56) Entgegenhaltungen:
- EP-A- 0 128 990
- EP-A- 1 182 739
- WO-A2-2009/021491
- DE-A1- 10 151 990
- DE-A1- 10 203 171
- DE-U1- 9 114 273
- DE-U1- 29 601 892
- GB-A- 2 083 716

## Beschreibung

Die vorliegende Erfindung betrifft eine Steckerbrücke mit einer Grundplatte und mit mindestens einem diese Grundplatte durchdringenden Steckerhohlstift. Des Weiteren betrifft die Erfindung einen Steckerhohlstift zur Aufnahme in einer Steckerbrücke, umfassend einen steckdosenseitigen Steckbereich, einen in der Steckerbrücke befestigbaren Haltebereich und einen Anschlussbereich für ein Netzkabel.

Eine bekannte derartige Steckerbrücke einschließlich eines entsprechenden Steckerstiftes ist in der WO 03/092123 A1 beschrieben. Bei dieser Steckerbrücke ist der steckdosenseitig offene Hohlraum des Hohlstiftes mit einer Abdichtung gegen Grundplattenmasseneindringen bei der Steckerbrückenfertigung versehen. Der Hohlstift der bekannten Steckerbrücke wird aus einem gestanzten und/oder geprägten Blechstück gebogen und stellt somit ein sogenanntes Stanz- oder Prägebiegeteil dar.

In der WO 03/092123 A1 ist auch die Funktion einer Steckerbrücke der eingangs genannten Art beschrieben. Es handelt sich dabei um ein Teil eines Netzsteckers, in dem die Verbindung zwischen von in die Steckdose einzuschiebenden Kontakten, insbesondere den Steckerstiften, einerseits und den abisolierten Litzen eines Netzanschlusskabels andererseits erfolgt. Die Steckerbrücke umschließt dabei die Stifte in der für die jeweilige elektrische Norm korrekten geometrischen Ausrichtung und weist auf der Seite des Litzenanschlusses Verbindungsmöglichkeiten, wie Crimpflügel zum Vercrimpen mit den Leitungen, Lötfahnen, Einführtrichter für die Vercrimpung oder Verschraubung oder ähnliche andere Elemente, auf.

In dem genannten Dokument ist auch ein Teil der Problematik beschrieben, die mit dem Einsatz von Hohlstiften in bekannten Steckerbrücken verbunden ist. Zwar ist wegen eines geringeren Materialaufwandes und einer technologisch weniger aufwändigen Fertigung sowie wegen einer Gewichtsersparnis beim Transport der Einsatz eines Hohlstiftes im Vergleich mit einem Steckerstift, dessen Form aus dem Vollen gedreht wird, vorteilhaft, beim üblichen Umspritzen der Hohlstift-Steckerkontakte mit dem die Steckerbrücke bildenden Kunststoff besteht jedoch nachteiligerweise die Möglichkeit, dass Kunststoffmaterial in den Hohlraum des Steckerstiftes eindringt. Da aber nach den geltenden Sicherheitsvorschriften kein Kunststoffmaterial der Steckerbrücke in den Hohlraum des Steckerstiftes eindringen darf, besteht keine Möglichkeit, wasserdichte Stecker mit Hohlstift-Kontakten auszurüsten. Dadurch, dass der steckdosenseitig offene Hohlraum gemäß der WO 03/092123 A1 des Hohlstiftes mit einer Abdichtung versehen ist, soll diesem Problem abgeholfen werden. Die bekannte technische Lösung vermag jedoch nicht zu verhindern, dass Wasser oder Feuchtigkeit in das Innere des steckdosenseitigen Teils des Hohlstiftes eindringt und dort eine Korrosion verursacht, was ebenfalls eine langfristige Stabilität des Steckers und damit dessen Verwendbarkeit im Außenbereich, in Feuchträumen und dergleichen in Frage stellen kann. Außerdem wird durch ein Stanz- oder Prägebiegeteil als Steckerstift der bekannten Art aufgrund des Vorhandenseins der mit der Fertigung entstehenden Längsnaht keine vollständige Rundheit bzw. Formstabilität im Querschnitt erreicht, was zu Schwierigkeiten beim Stecken führen kann.

Weiter sei auf Dokument GB 2 083 716 A verwiesen, das die Merkmale des jeweiligen Oberbegriffs der Ansprüche 1 und 12 offenbart.

Der vorliegenden Erfindung liegt die Aufgabe zugrunde, eine Steckerbrücke und einen Steckerhohlstift der eingangs genannten Art zu schaffen, mit der bzw. mit dem in technologisch wenig aufwändiger Weise die Funktionalität und Langzeitstabilität eines mit diesen Teilen ausgerüsteten Steckers erhöht werden kann.

Erfindungsgemäß wird dies durch die Merkmale gemäß den Ansprüchen 1 und 12 erreicht, wobei der Steckerhohlstift als nahtfreier, einseitig offener Hohlzylinder mit anderseitig geschlossener, insbesondere abgerundeter, Einsteckspitze, zumindest teilweise als Tiefziehteil oder als Fließpressteil gefertigt ist. Hierdurch gelingt es vorteilhafterweise, in technologisch einfacher Weise einen vollkommen nahtfrei ausgebildeten formstabilen Steckerhohlstift herzustellen, der vollständig gegen das Eindringen von Feuchtigkeit und Schmutz geschützt ist.

Das Tiefziehen ist entsprechend der Definition der DIN 8584 ein Zug-Druck-Umformen eines Blechzuschnitts in einen einseitig offenen Hohlkörper oder eines bereits vorgezogenen Hohlkörpers in einen solchen mit geringerem Querschnitt, ohne dass die Blechdicke gewollt verändert wird. Man unterscheidet dabei ein Tiefziehen mit Werkzeugen, ein Tiefziehen mit Wirkmedien, wie Gasen oder Flüssigkeiten, und ein Tiefziehen mit Wirkenergie. Das erstgenannte Verfahren stellt dabei die klassische und weitestverbreitete Variante dar, wobei die zur Umformung notwendige Presskraft mit Hilfe eines Stempels auf den Boden des zu fertigenden Tiefziehteiles über die Bodenrundung und dem Seitenteil (Flansch) in den eigentlichen Umformbereich geleitet wird, der sich zwischen einem Ziehring und einem Niederhalter befindet. Die Umformung erfolgt durch radiale Zugspannung und dadurch bewirkte tangentiale Druckspannungen. Durch die Druckspannungen erfolgt eine Durchmesserreduzierung z. B. bei einer Ronde. Durch die radialen Zugspannungen im Umformbereich wird eine Blechverdickung vermieden. Mit dem Stempel wird der Blechzuschnitt durch den Ziehring gedrückt. Der Niederhalter verhindert die Bildung von Falten am Ziehteil.

Das Fließpressen ist nach der DIN 8583 ein Druck-Umform-Verfahren, bei dem eine Massivumformung eines Rohlings erfolgt, wobei im Ergebnis durch einen ein- oder mehrstufigen Fertigungsvorgang ein Vollkörper oder - wie erfindungsgemäß vorgesehen - ein Hohlkörper entstehen kann. Dabei wird der Werkstoff unter Einwirkung eines hohen Druckes zum Fließen gebracht. Ein Stempel drückt den Rohling durch eine formgebende, im Querschnitt verminderte, Werkzeugöffnung - eine Matrize. Dieser Umformprozess kann bei Raumtemperatur - in diesem Fall spricht man von Kaltfließpressen - oder nach einer Erwärmung des Rohlings erfolgen, wobei man dann von einem Halbwarmfließpressen oder Warmfließpressen spricht. Zur Fertigung des erfindungsgemäßen Steckerhohlstiftes kann bevorzugt als Kaltfließpressen ein sogenanntes Napfen eingesetzt werden. Hierbei werden eine hohe Maßgenauigkeit sowie Oberflächengüte erreicht.

Die Grundplatte der erfindungsgemäßen Steckerbrücke kann dabei in an sich bekannter Weise gegossen und/oder gespritzt sein, so dass der erfindungsgemäße Steckerhohlstift - bzw. wie bei einem Stecker üblich zwei Steckerhohlstifte - verdreh- und auszugsicher in der Platte befestigbar bzw. befestigt ist/sind.

Weitere vorteilhafte Merkmale sind aus den Unteransprüchen und aus der nachfolgenden Beschreibung zu entnehmen. Anhand mehrerer durch die beiliegende Zeichnung veranschaulichter Ausführungsbeispiele wird die Erfindung näher erläutert.

### Dabei zeigen

- Fig. 1: eine perspektivische Darstellung einer bevorzugten Ausführung einer erfindungsgemäßen Steckerbrücke,
- Fig. 2: eine teilweise geschnittene Vorderansicht der in Fig. 1 gezeigten Ausführung einer erfindungsgemäßen Steckerbrücke,
- Fig. 3: eine Seitenansicht der in Fig. 1 und 2 gezeigten Ausführung einer erfindungsgemäßen Steckerbrücke,
- Fig. 4: eine Darstellung einer bevorzugten Ausführung eines erfindungsgemäßen Steckerhohlstiftes,
- Fig. 5: eine Darstellung wie in Fig. 4, jedoch geschnitten,
- Fig. 6: eine Darstellung einer weiteren bevorzugten Ausführung eines erfindungsgemäßen Steckerhohlstiftes,
- Fig. 7: eine Darstellung wie in Fig. 6, jedoch geschnitten.

In den Figuren der Zeichnung sind dieselben bzw. einander entsprechende Teile stets auch mit den gleichen Bezugszeichen versehen, so dass sie in der Regel auch jeweils nur einmal beschrieben werden.

Wie zunächst aus Fig. 1, aber auch aus Fig. 2 und 3, hervorgeht, umfasst eine erfindungsgemäße Steckerbrücke 1 eine Grundplatte 2 und mindestens einen diese Grundplatte 2 durchdringenden erfindungsgemäßen Steckerhohlstift 3. Vorzugsweise sind - wie dargestellt - zwei derartige Steckerhohlstifte 3 vorgesehen, die erfindungsgemäß jeweils - zumindest teilweise - als Tiefziehteil oder als Fließpressteil gefertigt sind. Dabei kann auch vorgesehen sein, dass der Steckerhohlstift 3 durch Tiefziehen oder Fließpressen mit anschließender Umformung und/oder Prägung gefertigt ist. Bei der Grundplatte 2 kann es sich bevorzugt um ein Guß- und/oder Spritzteil handeln.

Der erfindungsgemäße Steckerhohlstift 3, der in Fig. 4 und 5 als Einzelteil dargestellt ist, weist entsprechend der Funktion und Lage seiner Teile einen steckdosenseitigen Steckbereich 4, einen in der Steckerbrücke 2 befestigbaren Haltebereich 5 und einen Anschlussbereich 6 für ein Netzkabel auf. Der Steckerhohlstift 3 ist als nahtfreier, einseitig offener Hohlzylinder mit anderseitig geschlossener, insbesondere abgerundeter, Einsteckspitze 4a ausgebildet.

Die Steckerbrücke 2 ist dabei insbesondere Bestandteil eines sogenannten nicht wieder anschließbaren Netzsteckers, der mit einem Netzkabel eine bauliche Einheit bildet, deren Bestandteile weder von Hand noch unter Verwendung eines Werkzeugs beschädigungsfrei voneinander trennbar sein dürfen.

Außer den Steckbereichen 4, die in eine Steckdose einschiebbare Kontakte darstellen, kann ein Stecker bzw. eine Steckerbrücke 2, mit den erfindungsgemäßen Steckerhohlstiften 3 in an sich bekannter Weise auch sogenannte, insbesondere um 90° gegenüber der Ebene der Steckerhohlstifte 3 versetzt liegende Masse-Erdungsbügel aufweisen.

Im Anschlussbereich 6 für das Netzkabel erfolgt die Befestigung der abisolierten Litzen des Kabels, wofür beispielsweise ein Vercrimpen, Verlöten oder eine Verschraubung vorgesehen werden kann.

Der Steckerhohlstift 3 sollte zumindest in seinem steckdosenseitig aus der Grundplatte 2 herausragenden Steckbereich 4 als Tiefziehteil oder als Fließpressteil gefertigt sein.

Der Haltebereich 5 und/oder der Anschlussbereich 6 für das Netzkabel kann zusätzlich oder alternativ als Umform- und/oder Prägeteil ausgebildet sein.

So zeigt die in Fig. 4 und 5 dargestellte Ausführung des erfindungsgemäßen Steckerhohlstiftes 3 einen Haltebereich 5, der bei einer durch Umformung erzeugten konkaven Wölbung 7 einen gegenüber dem Außendurchmesser D4 des Steckbereiches 4 verringerten Außendurchmesser D5 aufweist. Außerdem sind in diesem Haltebereich 5 - insbesondere durch Prägung erzeugte - sickenartige Vertiefungen bzw. mit dem Bezugszeichen 8 gekennzeichnete Rippen vorgesehen. Dadurch wird erreicht, dass die Grundplatte 2 der Steckerbrücke 1 die Steckerhohlstifte 3 in der für die jeweilige elektrische Norm korrekten geometrischen Ausrichtung umschließt, wobei durch einen form- und materialschlüssigen Verbund, in welchem der Steckerhohlstift 3 mit seinem die Grundplatte 2 durchdringenden Haltebereich 5 vom Material der Grundplatte 2 umspritzt bzw. umgossen ist, eine gegenseitige Befestigung erzielt wird, die eine Verdrehung oder Axialverschiebung des erfindungsgemäßen Steckerhohlstiftes 3 sicher verhindert.

Sowohl für die Grundplatte 2 als auch für den Steckerhohlstift 3 sind verschiedenartige Ausbildungen möglich. So ist der Querschnitt des erfindungsgemäßen Steckerhohlstiftes 3 nicht auf eine kreisrunde Ausbildung beschränkt, sondern könnte auch durch eine rechteckige Form gebildet sein. Für die Grundplatte 2 kann - wie in Fig. 1 bis 3 dargestellt - in vorteilhafter Ausbildung z. B. vorgesehen sein, dass daran insbesondere hakenförmig ausgebildete Ausziehsicherungsteile 9 zur Kabelhalterung ausgebildet oder befestigt sind.

Der Anschlussbereich 6 des erfindungsgemäßen Steckerhohlstiftes 3 kann in bevorzugter Ausbildung - wie gezeigt - zumindest bereichsweise als Trichter 6a ausgebildet sein, wobei insbesondere ein maximaler Außendurchmesser D6 des Trichters 6a größer ist als ein maximaler Außendurchmesser D4 des Steckbereichs 4 und ein maximaler Außendurchmesser D5 des Haltebereiches 5. Diese Formgestaltung ist insofern von technologischer Bedeutung, als sie es ermöglicht, erfindungsgemäß in einem Blech durch Tiefziehen und nachfolgende Umformung und/oder Prägung erzeugte Steckerhohlstifte 3 im Bereich des Außendurchmessers D6 aus dem Blech auszustanzen. Der Trichter 6a kann als Einführ- und Befestigungshilfe für die anzuschließenden Kabelenden dienen.

In einer weiteren Ausführung der Erfindung kann auch vorgesehen sein, dass der erfindungsgemäße Steckerhohlstift 3 als ein aus zwei Komponenten bestehendes Montageteil ausgebildet ist.

Eine solche zweiteilige Ausführung zeigen Fig. 6 und 7. Diese Ausführung unterscheidet sich von der ersten Ausführung durch die Ausbildung des Anschlussbereiches 6. Dieser ist in der zweiten Ausführung der Erfindung als Steckerteil, insbesondere als Flachstecker 6b, ausgebildet, der die zweite Komponente des Montageteils bildet, während der Steckbereich 4 und der Haltebereich 5 die erste Komponente bilden. Der Flachstecker 6b weist dabei einen im Wesentlichen in Richtung der Längsachse X-X des Streckerhohlstiftes 3 verlaufenden Steckabschnitt 61 und einen rechtwinklig dazu abgebogenen Befestigungsabschnitt 62 auf. Der Befestigungsabschnitt 62 ist mit dem Haltebereich 5 des Steckerhohlstiftes 3 verbördelt, wobei der Haltebereich 5 mit einem durchmesserverengten Abschnitt 51 eine im Befestigungsabschnitt 62 befindliche Öffnung 63 durchgreift, über der ein Bördelrand 52 gebildet ist.

Wie schon aus den vorstehenden Ausführungen hervorgeht, ist die vorliegende Erfindung nicht auf das dargestellte Ausführungsbeispiel beschränkt, sondern umfasst alle im Sinne der Erfindung gleichwirkenden Mittel und Maßnahmen. So fällt es beispielsweise - wie erwähnt - auch in den Rahmen der Erfindung, wenn der Steckerhohlstift nicht rund ist. Der Begriff Hohlzylinder umfasst mithin erfindungsgemäß auch eine Ausbildung als Hohlprisma. Die für die Durchmesser der einzelnen axial (Längsachse X-X) hintereinander liegenden Bereiche des erfindungsgemäßen Steckerhohlstiftes - Steckbereich 4, Haltebereich 5, Anschlussbereich 6 - beschriebenen geometrischen Relationen sind dann entsprechend auf die z. B. rechteckigen Außenkonturen der Bereiche zu übertragen. Der Anschluss des Anschlussbereichs 6 kann auf eine Klemme, eine Feder oder mittels eines Gewindes erfolgen, ohne dass der Rahmen der Erfindung verlassen wird.

### Bezugszeichen

- 1: Steckerbrücke
- 2: Grundplatte
- 3: Steckerhohlstift
- 4: Steckbereich von 4
- 4a: Einsteckspitze von 4
- 5: Haltebereich von 4
- 51: durchmesserverengter Abschnitt von 5
- 52: Bördelrand von 5
- 6: Anschlussbereich von 4
- 6a: Trichter in 6
- 6b: Flachstecker in 6
- 61: Steckabsabschnitt von 6b
- 62: Befestigungsabschnitt von 6b
- 63: Öffnung in 62
- 7: Wölbung in 5
- 8: Rippe in 5
- 9: Auszugsicherung auf 2

- D4: Durchmesser von 4
- D5: Durchmesser von 5
- D6: Durchmesser von 6
- X-X: Längsachse

## Patentansprüche

1. Steckerbrücke (1) mit einer Grundplatte (2) und mit mindestens einem diese Grundplatte (2) durchdringenden Steckerhohlstift (3), der als nahtfreier, einseitig offener Hohlzylinder mit anderseitig geschlossener Einsteckspitze ausgebildet ist und einen steckdosenseitigen Steckbereich (4), einen in der Grundplatte (2) befestigbaren Haltebereich (5) und einen Anschlussbereich (6) für ein Netzkabel aufweist, wobei zumindest der Steckbereich (4) und der Haltebereich (5) eine einzige als Tiefziehteil oder Fließpressteil gefertigte Komponente bilden, **dadurch gekennzeichnet, dass** der tiefgezogene oder fließgepresste Haltebereich (5) eine durch Umformung erzeugte konkave Wölbung (7) mit einem gegenüber dem Außendurchmesser (D4) des Steckbereiches (4) verringerten Außendurchmesser (D5) aufweist, wo durch Prägung erzeugte sickenartige Vertiefungen und Rippen (8) angeordnet sind.

2. Steckerbrücke (1) nach Anspruch 1,
**dadurch gekennzeichnet, dass** die Grundplatte (2) gegossen und/oder gespritzt ist.

3. Steckerbrücke (1) nach Anspruch 1 oder 2,
**dadurch gekennzeichnet, dass** der Steckerhohlstift (3) in seinem die Grundplatte (2) durchdringenden, in der Grundplatte (2) befestigten Haltebereich (5) vom Material der Grundplatte (2) umspritzt bzw. umgossen ist.

4. Steckerbrücke (1) nach einem der Ansprüche 1 bis 3,
**dadurch gekennzeichnet, dass** der Steckerhohlstift (3) in seinem Haltebereich (5) und/oder in seinem Anschlussbereich (6) für das Netzkabel als Umform- und/oder Prägeteil gefertigt ist.

5. Steckerbrücke (1) nach einem der Ansprüche 1 bis 4,
**dadurch gekennzeichnet, dass** an der Grundplatte (2) insbesondere hakenförmig ausgebildete Ausziehsicherungsteile (9) zur Kabelhalterung ausgebildet oder befestigt sind.

6. Steckerbrücke (1) nach einem der Ansprüche 1 bis 5,
**dadurch gekennzeichnet, dass** der Anschlussbereich (6) des Steckerhohlstifts (3) für das Netzkabel zumindest bereichsweise als Trichter (6a) ausgebildet ist.

7. Steckerbrücke (1) nach Anspruch 6,
**dadurch gekennzeichnet, dass** ein maximaler Außendurchmesser (D6) des Trichters (6a) größer ist als ein maximaler Außendurchmesser (D4) des Steckbereichs (4) und ein maximaler Außendurchmesser (D5) des Haltebereiches (5).

8. Steckerbrücke (1) nach einem der Ansprüche 1 bis 5,
**dadurch gekennzeichnet, dass** der Anschlussbereich (6) des Steckerhohlstifts (3) für das Netzkabel als Steckerteil, insbesondere als Flachstecker (6b), ausgebildet ist.

9. Steckerbrücke (1) nach einem der Ansprüche 1 bis 8,
**gekennzeichnet durch** eine Ausbildung des Steckerhohlstifts (3) als ein aus zwei Komponenten bestehendes Montageteil.

10. Steckerbrücke (1) nach Anspruch 9,
**dadurch gekennzeichnet, dass** die Komponenten des Montageteils miteinander verbördelt sind.

11. Steckerbrücke (1) nach Anspruch 9 oder 10,
**dadurch gekennzeichnet, dass** eine erste Komponente des Montageteils durch den Steckbereich (4) und den Haltebereich (5) und eine zweite Komponente durch den Anschlussbereich (6) gebildet sind.

12. Steckerhohlstift (3) zur Aufnahme in einer Steckerbrücke (2) nach einem der Ansprüche 1 bis 11, der als nahtfreier, einseitig offener Hohlzylinder mit anderseitig geschlossener Einsteckspitze ausgebildet ist und einen steckdosenseitigen Steckbereich (4), einen in der Grundplatte (2) befestigbaren Haltebereich (5) und einen Anschlussbereich (6) für ein Netzkabel aufweist, wobei zumindest der Steckbereich (4) und der Haltebereich (5) eine einzige als Tiefziehteil oder Fließpressteil gefertigte Komponente bilden,
**dadurch gekennzeichnet, dass** der tiefgezogene oder fließgepresste Haltebereich (5) eine durch Umformung erzeugte konkave Wölbung (7) mit einem gegenüber dem Außendurchmesser (D4) des Steckbereiches (4) verringerten Außendurchmesser (D5) aufweist, wo durch Prägung erzeugte sickenartige Vertiefungen und Rippen (8) angeordnet sind.

13. Steckerhohlstift (3) nach Anspruch 12,
**gekennzeichnet durch** eines oder mehrere der Merkmale des kennzeichnenden Teils der Ansprüche 4 oder 6 bis 11.

## Claims

1. A plug bridge (1) having a base plate (2) and having at least one plug hollow-pin (3), passing through this base plate (2), which is in the form of a seamless hollow cylinder, open at one end and with a plug-in tip closed at the other end, and which has a plug-in region (4), at the socket end, a holding region (5), securable in the base plate (2), and a connection region (6) for a mains cable, wherein at least the plug-in region (4) and the holding region (5) form a single component manufactured as a deep-drawn part or extruded part, **characterised in that** the deep-drawn or extruded holding region (5) has a concave curvature (7), formed by shaping, with a reduced external diameter (D5) with respect to the external diameter (D4) of the plug-in region (4), corrugation-like depressions and ribs (8) produced by stamping being arranged at this curvature (7).

2. A plug bridge (1) according to claim 1, **characterised in that** the base plate (2) is cast and/or injection-moulded.

3. A plug bridge (1) according to claim 1 or 2, **characterised in that** in its holding region (5), passing through the base plate (2) and secured therein, the plug hollow-pin (3) is surrounded by moulding or casting by the material of the base plate (2).

4. A plug bridge (1) according to any one of claims 1 to 3, **characterised in that** the plug hollow-pin (3) is manufactured as a shaped part and/or stamped part in its holding region (5) and/or its connection region (6) for the mains cable.

5. A plug bridge (1) according to any one of claims 1 to 4, **characterised in that** removal-prevention parts (9), in particular hook-shaped, for cable securing are formed or secured on the base plate (2).

6. A plug bridge (1) according to any one of claims 1 to 5, **characterised in that** at least regions of the connection region (6) of the plug hollow-pin (3) for the mains cable are in the form of a hopper (6a).

7. A plug bridge (1) according to claim 6, **characterised in that** a maximum external diameter (D6) of the hopper (6a) is greater than a maximum external diameter (D4) of the plug-in region (4) and a maximum external diameter (D5) of the holding region (5).

8. A plug bridge (1) according to any one of claims 1 to 5, **characterised in that** the connection region (6) of the plug hollow-pin (3) for the mains cable is in the form of a plug part, in particular in the form of a blade terminal (6b).

9. A plug bridge (1) according to any one of claims 1 to 8, **characterised by** a design of the plug hollow-pin (3) as an assembly part consisting of two components.

10. A plug bridge (1) according to claim 9, **characterised in that** the components of the assembly part are flange-connected to one another.

11. A plug bridge (1) according to claim 9 or 10, **characterised in that** a first component of the assembly part is formed by the plug-in region (4) and the holding region (5) and a second component is formed by the connection region (6).

12. A plug hollow-pin (3) to be received in a plug bridge (2) according to any one of claims 1 to 11, which is in the form of a seamless hollow cylinder open at one end with a plug-in tip closed at the other end and which has a plug-in region (4), at the socket end, a holding region (5), securable in the base plate (2), and a connection region (6) for a mains cable, wherein at least the plug-in region (4) and the holding region (5) form a single component manufactured as a deep-drawn part or extruded part, **characterised in that** the deep-drawn or extruded holding region (5) has a concave curvature (7), formed by shaping, with a reduced external diameter (D5) with respect to the external diameter (D4) of the plug-in region (4), corrugation-like depressions and ribs (8) produced by stamping being arranged at this curvature (7).

13. A plug hollow-pin (3) according to claim 12, **characterised by** one or a plurality of the features of the characterizing part of claims 4 or 6 to 11.

## Revendications

1. Pont de connecteur enfichable (1) doté d'une plaque de base (2) et d'au moins une broche creuse (3) traversant cette plaque de base (2), qui est conçue sous forme de cylindre creux sans soudure et ouvert d'un côté avec pointe d'enfichage fermée sur l'autre côté et présente une zone d'enfichage (4) côté prise, une zone de retenue (5) pouvant être fixée dans la plaque de base (2) et une zone de raccordement (6) pour un câble secteur, au moins la zone d'enfichage (4) et la zone de retenue (5) formant un composant fabriqué sous forme de partie emboutie ou de partie extrudée,
**caractérisé en ce que** la zone de retenue (5) emboutie ou extrudée présente une courbure (7) concave générée par déformation avec un diamètre extérieur (D5), réduit par rapport au diamètre extérieur (D4) de la zone d'enfichage (4), où sont disposées des cavités et des nervures (8) en forme de moulures générées par estampage.

2. Pont de connecteur enfichable (1) selon la revendication 1, **caractérisé en ce que** la plaque de base (2) est coulée et/ou injectée.

3. Pont de connecteur enfichable (1) selon la revendication 1 ou 2, **caractérisé en ce que** la broche creuse du connecteur (3) est surmoulée ou refondue par le matériau de la plaque de base (2) dans sa zone de retenue (5) traversant la plaque de base (2) et fixée dans la plaque de base (2).

4. Pont de connecteur enfichable (1) selon l'une quelconque des revendications 1 à 3,
**caractérisé en ce que** la broche creuse du connecteur (3) est fabriquée dans sa zone de retenue (5) et/ou dans sa zone de raccordement (6) pour le câble secteur sous forme de pièce déformée et/ou de pièce estampée.

5. Pont de connecteur enfichable (1) selon l'une quelconque des revendications 1 à 4,
**caractérisé en ce que** les parties anti-arrachement (9) conçues en particulier sous forme de crochet pour la fixation des câbles sont conçues ou fixées sur la plaque de base (2).

6. Pont de connecteur enfichable (1) selon l'une quelconque des revendications 1 à 5,
**caractérisé en ce que** la zone de raccordement (6) de la broche creuse de connecteur (3) pour le câble secteur est conçue au moins par endroits comme entonnoir (6a).

7. Pont de connecteur enfichable (1) selon la revendication 6, **caractérisé en ce qu'**un diamètre extérieur (D6) maximum de l'entonnoir (6a) est supérieur à un diamètre extérieur (D4) maximal de la zone d'enfichage (4) et à un diamètre extérieur (D5) maximal de la zone de retenue (5).

8. Pont de connecteur enfichable (1) selon l'une quelconque des revendications 1 à 5,
**caractérisé en ce que** la zone de raccordement (6) de broche creuse de connecteur (3) pour le câble secteur est conçue sous forme de partie de connecteur enfichable, en particulier sous forme de connecteur plat (6b).

9. Pont de connecteur enfichable (1) selon l'une quelconque des revendications 1 à 8,
**caractérisé par** une formation de la broche creuse de connecteur enfichable (3) sous forme d'une partie de montage constituée de deux composants.

10. Pont de connecteur enfichable (1) selon la revendication 9,
**caractérisé en ce que** les composants de la partie de montage sont bordés les uns avec les autres.

11. Pont de connecteur enfichable (1) selon la revendication 9 ou 10,
**caractérisé en ce qu'**un premier composant de la partie de montage est formé par la zone d'enfichage (4) et la zone de retenue (5) et un second composant par la zone de raccordement (6).

12. Broche creuse de connecteur (3) pour le logement dans un pont de connecteur enfichable (2) selon l'une quelconque des revendications 1 à 11, qui est conçue sous forme de cylindre creux sans soudure, ouvert d'un côté, avec pointe d'enfichage fermée sur l'autre côté et présente une zone d'enfichage (4) côté prise, une zone de retenue (5) pouvant être fixée dans la plaque de base (2) et une zone de raccordement (6) pour un câble secteur, au moins la zone d'enfichage (4) et la zone de retenue (5) formant un unique composant fabriqué sous forme de partie emboutie ou de partie extrudée,
**caractérisée en ce que** la zone de retenue (5) emboutie ou extrudée présente une courbure (7) concave générée par déformation avec un diamètre extérieur (D5) réduit par rapport au diamètre extérieur (D4) de la zone d'enfichage (4), où sont disposées des cavités et des nervures (8) en forme de moulures, générées par estampage.

13. Broche creuse de connecteur enfichable (3) selon la revendication 12,
**caractérisée par** une ou plusieurs des caractéristiques de la partie caractérisante des revendications 4 ou 6 à 11.
